# EUROPÄISCHE PATENTSCHRIFT

(11) **EP 1 108 843 B1**
(45) Veröffentlichungstag und Bekanntmachung des Hinweises auf die Patenterteilung: **05.04.2006**
(21) Anmeldenummer: 00127492.7
(22) Anmeldetag: 14.12.2000
(51) Int. Cl.: E05D 5/02, E05D 7/04

(54) **Glaselement mit justierbarem Beschlag**
Glass panel with adjustable hinge
Element en verre avec penture réglable

(30) Priorität: 16.12.1999 DE 19960722
(43) Veröffentlichungstag der Anmeldung: 20.06.2001
(73) Patentinhaber: DORMA GmbH + Co. KG, 58256 Ennepetal (DE)
(72) Erfinder: Peter, Martin, 33813 Oerlinghausen (DE); Lümkemann, Rolf, 32139 Spenge (DE); Kirschke, Jacqueline, 32107 Bad Salzuflen (DE)

(56) Entgegenhaltungen:
- EP-A- 1 087 147
- DE-A- 19 614 307
- DE-U- 7 705 090
- US-A- 4 881 296

## Beschreibung

Die Erfindung betrifft ein Glaselement mit einem justierbaren Beschlag für die Befestigung des Glaselementes an einem benachbarten Element.

Aus der EP 0 875 649 A2 ist eine Zarge für Brandschutztüren bekannt, wobei die Zarge zumindest im Bereich der Bänder geschlitzte Hohlräume aufweist, in die Bandlappen der Bänder einführbar sind. Die Befestigung der Bandlappen an der Zarge kann dabei über eine nicht näher beschriebene Klebeverbindung erfolgen. Einrichtungen zur Justage des Bandes bzw. der Bandlappen sind nicht vorgesehen.

Glaselemente unterliegen materialspezifischen Anforderungen, so dass die bekannte Lösung nicht für deren Befestigung verwendet werden kann.

Weiterhin ist aus dem DE-GM 77 05 090. , welches alle Merkmale des Oberbegriffs des Anspruchs 1 offenbart, ein Glaselement mit einem justierbaren Beschlag bekannt, bei dem an dem Glaselement außenseitig ein Haltestück kraft- und formschlüssig verklebt ist. Eine Lasche des Beschlages ist jeweils zwischen einem Klemmelement und dem Glaselement verspannt, wobei das Klemmelement mit dem Glaselement vollflächig über eine Klebebefestigung verbunden ist. Da das Klemmelement eine Befestigungsschraube mit Spiel umgibt, ist eine gewisse Justierung zwischen dem Glaselement und dem Beschlag während der Einbauphase möglich.

Die nicht vorveröffentlichte EP 1087147 A2 zeigt eine Befestigungsvorrichtung für plattenförmige Bauteile mit einem an dem plattenförmigen Bauteil verklebten Halteelement, welches mittels zumindest einer Schraube zur justierbaren Befestigung eines Trägers mit einem Gegendruckelement verspannbar ist, wobei der Träger zur Lagejustierung mit einer Ausnehmung für die Schraube versehen ist, welche um die seitliche Justiermöglichkeit größer ist als der jeweilige Durchmesser der Schraube und daß der Träger eine die Justierbewegung des Gegendruckelements ermöglichende Auflagefläche für das Gegendruckelement umfaßt (siehe Abbildungen 11 und 12 ).

Diese Ausgestaltungen weisten den Vorteil auf, dass die Herstellung von Glaselementen vereinfacht wird. Die Glaselemente werden z. B. für Türanlagen und Duschkabinen oder Duschwände verwendet, die starr oder schwenkbar an benachbarten (Glas) Elementen angeordnet sind. Da Haltestücke für Laschen des Beschlages nur auf eine Außenfläche des entsprechenden Glaselementes geklebt werden, entfällt in der Fertigung das aufwendige und riskante Einbringen von Öffnungen oder Ausnehmungen. Des Weiteren entfallen bei der Montage etwaige Klemmvorgänge, um das Glaselement zwischen den einzelnen Bauteilen des Beschlages zu befestigen. Diesbezügliche Beschädigungen der Glasflächen können ausgeschlossen werden.

Aus Glaselementen bestehende Tür- oder Duschanlagen unterliegen aufgrund der Empfindlichkeit des Materials besonderen Anforderungen hinsichtlich der Befestigungstechnik zu den benachbarten Elementen. Möglichkeiten zur Justage des Beschlages müssen vorhanden sein, um das Aneinanderstoßen von Kanten zu vermeiden, die besonders leicht beschädigt werden können. Des Weiteren werden durch die Justage Verspannungen in den Glasscheiben weitestgehend verhindert.

Es ist daher die Aufgabe der Erfindung, ein Glaselement mit einem justierbaren Beschlag zu schaffen, der einfach montiert werden kann und in horizontaler und/oder vertikaler Richtung justierbar ist, wobei eine verdeckte Anordung gewährleistet wird.

Gelöst wird diese Aufgabe mit den im Patentanspruch 1 angegebenen Merkmalen. Vorteilhafte Ausgestaltungen des Gegenstandes des Patentanspruches 1 sind in den Unteransprüchen angegeben.

Das Klemmelement weist Seitenwände auf, damit die Lasche überkront wird. Des Weiteren kann eine zusätzliche Abdeckung zumindest das Klemmelement überkronen. Die verdeckte Anordnung aller Funktionsteile verhindert Manipulationen und funktionshemmende Verschmutzungen und schafft ein vorteilhaftes optisches Erscheinungsbild, insbesondere bezüglich der Transparenz der Glaselemente. Darüber hinaus sind keine vorstehenden Teile vorhanden, so dass auch die Reinigung der Ganzglasflächen erleichtert wird.

Die Lasche ist zwischen einem Haltestück und einem Klemmelement verspannbar, wobei das Haltestück direkt kraft- und formschlüssig an das Glaselement geklebt ist. Vorteilhafterweise ist in der entsprechenden Wandung des Haltestückes eine Nut zur Aufnahme von Klebstoff ausgebildet, um dessen seitliches Austreten zu vermeiden. Das Klemmelement ist mittels Befestigungselementen durch eine Ausnehmung in der Lasche mit dem Haltestück verbunden. Um einen definierten Justierbereich zu schaffen, weist das Haltestück oder das Klemmelement einen Ansatz auf, der mit Spiel in die komplementär ausgebildete Ausnehmung der Lasche ragt. Dabei definiert das Spiel den Einstellbereich und die Form der Ausnehmung bzw. der Ansatz definiert die möglichen Justierrichtungen. Vorteilhafterweise ist zumindest eine Horizontaljustierung möglich.

Der Ansatz kann einstückig an dem Haltestück oder an dem Klemmelement ausgebildet sein. In einer alternativen Ausführung sind ein oder mehrere Ansätze als Einzelteile ausgeführt, die in entsprechender Weise vorzugsweise vor der Verklebung an dem Haltestück befestigt werden. Durch Bohrlöcher in dem Klemmelement können Befestigungselemente in Form von Schrauben in Gewindebohrungen des Ansatzes/der Ansätze des Haltestückes eingedreht werden. Alternativ können die Befestigungselemente auch an dem Haltestück befestigt sein, so dass ein mit einer Gewindebohrung ausgebildetes Klemmelement aufgeschraubt werden kann. Die Lasche ist an dem Ansatz/den Ansätzen mit Spiel gelagert, so dass eine horizontale und/oder vertikale Justage möglich wird. Die exakte Positionierung erfolgt durch das klemmende Verschrauben der Lasche zwischen dem Haltestück und dem Klemmelement.

Die Ausbildung und Bedienung der Justiereinrichtung ist anwenderfreundlich, so dass auch ein ungeschulter Anwender die Justage mittels handelsüblicher Werkzeuge vornehmen kann. Die Bohrlöcher in dem Klemmelement sind versenkt ausgebildet, so dass abschließend eine flächenbündige Abdeckung aufgebracht werden kann.

Der Beschlag kann sowohl für die starre Befestigung eines Glaselementes, z. B. in Form einer Duschwand an ein stationäres Element, als auch für die gelenkige Befestigung zwischen benachbarten Glaselementen verwendet werden. Die Lasche des Beschlages ist dann entsprechend der Montagesituation ausgeführt. Bei der Montage eines Glaselementes an eine Zimmerwand weist die Lasche einseitig eine abgewinkelte Montageplatte auf. Dagegen kann der Beschlag auch als Band zwischen gelenkig aneinander befestigten Glaselementen ausgebildet sein, das aus spiegelsymmetrisch zueinander angeordneten Bandlappen besteht. Die Bandlappen des Bandes sind so zueinander angeordnet, dass entsprechend verbundene Ganzglasscheiben bis zu einem Öffnungswinkel von 180° geöffnet werden können.

Die Erfindung wird nun anhand von Ausführungsbeispielen näher beschrieben. Dabei zeigen:
- Figur 1:: Eine Ansicht auf eine Ausführungsform des erfindungsgemäßen Bandes
- Figur 2:: Einen Querschnitt des Bandes gemäß Figur 1 im montierten Zustand.
- Figur 3:: Einen Querschnitt eines bekannten Bandlappens.
- Figur 4:: Einen Querschnitt durch einen nicht erfindungsgemäßen Beschlag, mit dem ein Glaselement an einem stationären Element befestigt wird.
- Figur 5:: Einen Querschnitt durch einen alternativen nicht erfindungsgemäßen Beschlag, mit dem ein Glaselement an einem stationären Element befestigt wird.
- Figur 6:: Einen Querschnitt durch einen weiteren alternativen nicht erfindungsgemäßen Beschlag, mit dem ein Glaselement an einem stationären Element befestigt wird.

Gleiche oder gleichwirkende Bauteile sind in der nachfolgenden Beschreibung mit gleichen Bezugszeichen versehen.

Eine in den Figuren 1 bis 3 nur auszugsweise dargestellte Türanlage besteht üblicherweise aus einem Seitenteil 3 und einem daran mittels eines Beschlages in Form eines Bandes 1 schwenkbar befestigten Flügel 5. Das Band 1 besteht aus zwei spiegelsymmetrisch zueinander angeordneten Laschen, die als so genannte Bandlappen 2 ausgebildet sind. Die Bandlappen 2 sind durch ein Bandauge 4 schwenkbar miteinander verbunden und so zueinander angeordnet, dass der Flügel 5 bis zu einem Öffnungswinkel von 180° geöffnet werden kann. Das Band 1 besteht vorzugsweise aus metallischen Materialien. Die Bandlappen 2 können verschiedene Außenformen aufweisen, z. B. rund oder eckig. Sowohl das Seitenteil 3 als auch der Flügel 5 bestehen hauptsächlich aus Glas in Form so genannter Ganzglasscheiben. Die Ganzglasscheiben können z. B. farbig oder profiliert ausgebildet sein. Die nähere Erläuterung und Darstellung beschränkt sich nachfolgend auf den unmittelbaren Bereich eines Bandes 1 und der dort ablaufenden Vorgänge.

Beide Bandlappen 2 sind jeweils zwischen einem Haltestück 6 und einem Klemmelement 7 verspannbar, wobei das Haltestück 6 direkt kraft- und formschlüssig auf das entsprechende Glaselement 3 geklebt ist. Vorteilhafterweise ist an dem Haltestück 6 rückseitig eine nicht dargestellte Nut zur Aufnahme von Klebstoff ausgebildet, um ein seitliches Austreten des Klebstoffes zu vermeiden.

Das Klemmelement 7 ist mittels Befestigungselementen 8 in Form von Schrauben durch eine als Langloch ausgebildete Ausnehmung 9 in dem Bandlappen 2 mit dem Haltestück 6 verbunden, um den Bandlappen 2 klemmend zu befestigen. Das Haltestück 6 ist plattenförmig ausgebildet und weist einen vorstehenden Ansatz 10 auf, der mit Spiel in die komplementär ausgebildete Ausnehmung 9 des Bandlappens 2 ragt. Dabei definiert das Spiel den Einstellbereich und die längliche Erstreckung der Ausnehmung 9 bzw. des Ansatzes 10 die in dem Ausführungsbeispiel mögliche horizontale Justage.

Der Ansatz 10 ist einstückig an dem Haltestück 6 ausgebildet. In einer alternativen Ausführung gemäß Figur 3 sind zwei Ansätze 10 als Einzelteile ausgeführt, die formschlüssig vor der Verklebung rückseitig an dem Haltestück 6 eingesetzt worden sind. Durch Bohrlöcher 11 in dem Klemmelement 7 können die Schrauben 8 in Gewindebohrungen 12 des Ansatzes/der Ansätze 10 eingedreht werden.

Nach der Verklebung des Haltestückes 6 an dem Glaselement 5 wird der Bandlappen 2 mit der Ausnehmung 9 auf das Haltestück 6 bzw. den Ansatz 10 gesetzt. Beim anschließenden Befestigen des Klemmelementes 7 werden die an den Bohrlöchern 11 angeordneten Schrauben 8 in die Gewindebohrungen 12 des Haltestückes 6 eingedreht. Aufgrund der schwimmenden Lagerung des Bandlappens 2 an dem Ansatz 10 des Haltestückes 6 kann der Bandlappen 2 vor dem endgültigen Anziehen der Schrauben 8 horizontal justiert werden. Die exakte Positionierung erfolgt durch das klemmende Verschrauben des Bandlappens 2 zwischen dem Klemmelement 7 und dem Haltestück 6.

Die Schrauben 8 werden in den Bohrlöchern 11 versenkt, während eine die Bohrlöcher 11 umgebende Senkfläche 13 das flächenbündige Einsetzen eines Deckels 14 ermöglicht. Das Klemmelement 7 weist

Seitenwände 15 auf, damit der Bandlappen 2 überkront wird. Des Weiteren kann eine zusätzliche Abdeckung 16 zumindest das Klemmelement 7 und den Bandlappen 2 überkronen.

Die Figuren 4 bis 6 zeigen Beschläge 1 mittels deren ein Glaselement 5 starr an ein stationäres Element 3 befestigt werden kann. Eine derartige Montageanforderung ergibt sich z. B. bei der Befestigung einer Duschwand/-kabine an eine Zimmerwand. Die Beschläge 1 bestehen jeweils aus einer Lasche 2 und einer daran einstückig und abgewinkelt ausgebildeten Montageplatte 17. Bei der Montage wird an dem Glaselement 5 ein Haltestück 6 kraft- und formschlüssig verklebt. Die Montageplatte 17 wird an der Zimmerwand 3 befestigt und weist je nach Ausführung nicht näher beschriebene Vorrichtungen zur Feinjustierung auf. Die Lasche 2 wird in der vorbeschriebenen Art und Weise zwischen dem Haltestück 6 und einem Klemmelement 7 verspannt.

Gemäß Figur 4 ist ein Ansatz 10 als separates Bauteil ausgebildet, das vor der Verklebung des Haltestückes 6 mit dem Glaselement 5 formschlüssig in das Haltestück 6 eingesetzt wird. Der Ansatz 10 ragt in die Ausnehmung 9 der Lasche 2. In ein Bohrloch 11 in dem Klemmelement 7 und in eine Gewindebohrung 12 in dem Ansatz 10 wird ein Befestigungselement 8 eingedreht, um letztlich die Lasche 2 in ihrer Position zu fixieren. Das. Befestigungselement 8 wird frontseitig in dem Bohrloch 11 versenkt und abschließend eine Abdeckung 16 über das Klemmelement 7, die Lasche 2 und das Haltestück 6 gestülpt.

Gemäß Figur 5 ist ein Ansatz 10 einstückig an dem Haltestück 6 ausgebildet. Der Ansatz 10 ragt in die Ausnehmung 9 der Lasche 2 und weist zusätzlich ein vorstehend und drehfest angeordnetes Befestigungselement 8 auf. In dem Klemmelement 7 ist eine Gewindesackbohrung 12 ausgebildet, so dass das Klemmelement 7 unter Zwischenlage der Lasche 2 an dem Haltestück 6 befestigt und letztlich die Lasche 2 in ihrer Position fixiert werden kann. Das Klemmelement 7 weist frontseitig Handhabungseinrichtungen 18 in Form von Einlässen auf, in die geeignetes Werkzeug zur Verdrehung des Klemmelementes 7 eingreifen kann.

Gemäß Figur 6 ist das Haltestück 6 plattenförmig ausgebildet und weist zusätzlich ein vorstehend und drehfest angeordnetes Befestigungselement 8 auf. An dem Klemmelement 7 ist einstückig ein Ansatz 10 ausgebildet, der in die Ausnehmung 9 der Lasche 2 ragt. Des Weiteren weist das Klemmelement 7 eine Gewindebohrung 12 auf, so dass das Klemmelement 7 unter Zwischenlage der Lasche 2 an dem Haltestück 6 befestigt und letztlich die Lasche 2 in ihrer Position fixiert werden kann. Das Klemmelement 7 weist frontseitig Handhabungseinrichtungen 18 in Form von Einlässen auf, in die geeignetes Werkzeug zur Verdrehung des Klemmelementes 7 eingreifen kann. Abschließend wird eine haubenförmige Abdeckung 16 an dem Klemmelement 7 befestigt.

### Bezugszeichenliste

- 1: Beschlag, Band
- 2: Lasche, Bandlappen
- 3: benachbartes Element, Seitenteil
- 4: Bandauge
- 5: Glaselement, Flügel
- 6: Haltestück
- 7: Klemmelement
- 8: Befestigungselement
- 9: Ausnehmung
- 10: Ansatz
- 11: Bohrloch
- 12: Gewindebohrung
- 13: Senkfläche
- 14: Deckel
- 15: Seitenwand
- 16: Abdeckung
- 17: Montageplatte
- 18: Handhabungseinrichtung, Einlass

## Patentansprüche

1. Glaselement mit justierbarem Beschlag für die Befestigung des Glaselementes (5) an einem benachbarten Element (3), wobei an dem Glaselement (5) außenseitig ein Haltestück (6) kraft- und formschlüssig verklebt ist und eine Lasche (2) des Beschlages (1) jeweils zwischen einem Klemmelement (7) und dem Haltestück (6) justierbar verspannt ist, wobei in der Lasche (2) eine als Langloch ausgebildete Ausnehmung (9) vorhanden ist, in die zumindest ein an dem Haltestück (6) oder an dem Klemmelement (7) ausgebildeter Ansatz (10) mit Spiel eingreift, und wobei an dem Haltestück (6) oder dem Ansatz (10) Befestigungselemente (8) befestigt sind, die mit Gewindebohrungen (12) des Klemmelementes (7) zusammenwirken oder in dem Haltestück (6) oder dem Ansatz (10) Gewindebohrungen (12) und in dem Klemmelement (7) Bohrlöcher (11) ausgebildet sind, in die Befestigungselemente (8) derart einführbar sind, dass die Befestigungselemente (8) in dem Klemmelement (7) versenkbar und flächenbündig abdeckbar sind, **dadurch gekennzeichnet, dass** das Klemmelement (7) Seitenwände (15) aufweist, die zumindest die Lasche (2) überkronen.

2. Glaselement mit justierbarem Beschlag nach Anspruch 1, **dadurch gekennzeichnet, dass** der Ansatz (10) separat ausgebildet ist.

3. Glaselement mit justierbarem Beschlag nach Anspruch 1, **dadurch gekennzeichnet, dass** das Klemmelement (7) Handhabungseinrichtungen (18) aufweist.

4. Glaselement mit justierbarem Beschlag nach Anspruch 1, **dadurch gekennzeichnet, dass** eine Abdeckung (16) zumindest das Klemmelement (7) überkront.

5. Glaselement mit justierbarem Beschlag nach Anspruch 1, **dadurch gekennzeichnet, dass** an der Lasche (2) eine abgewinkelte Montageplatte (17) ausgebildet ist.

6. Glaselement mit justierbarem Beschlag nach Anspruch 1, **dadurch gekennzeichnet, dass** die Lasche als Bandlappen (2) ausgebildet ist, der gelenkig mit einem weiteren Bandlappen (2) verbunden ist.

## Claims

1. A glass panel having an adjustable fitting for fastening the glass panel (5) at an adjoining panel (3), a holding part (6) being non-positively and positively glued onto the outside of the glass panel (5) and a bracket (2) of the fitting (1) being adjustably clamped between a clamping element (7) and the holding part (6) respectively, an opening (9), formed as an oblong hole being provided in the bracket (2), into which at least one shoulder (10) formed at the holding part (6) or at the clamping element (7) engages with play, and fastening elements (8) being fastened to the holding part (6) or to the shoulder (10) which cooperate with threaded boreholes (12) of the clamping element (7), or threaded boreholes (12) are formed in the holding part (6) or in the shoulder (10) and boreholes (11) are formed in the clamping element (7) into which fastening elements (8) can be introduced such that the fastening elements (8) can be lowered in the clamping element (7) and can be covered flush with the surface, **characterized in that** the clamping element (7) presents sidewalls (15) which crown at least the bracket (2).

2. A glass panel having an adjustable fitting according to claim 1, **characterized in that** the shoulder (10) is formed separately.

3. A glass panel having an adjustable fitting according to claim 1, **characterized in that** the clamping element (7) presents manipulation means (18).

4. A glass panel having an adjustable fitting according to claim 1, **characterized in that** a cover (16) crowns at least the clamping element (7).

5. A glass panel having an adjustable fitting according to claim 1, **characterized in that** an angled mounting plate (17) is formed at the bracket (2).

6. A glass panel having an adjustable fitting according to claim 1, **characterized in that** the bracket is formed as a hinge strap (2), which is articulately connected to another hinge strap (2).

## Revendications

1. Panneau en verre avec ferrure ajustable pour la fixation du panneau en verre (5) sur un panneau avoisinant (3), une pièce de retenue (6) étant collée par la force et par la forme sur la face extérieure du panneau en verre (5) et une patte (2) de la ferrure (1) étant serrée de façon ajustable entre un élément de serrage (7) et la pièce de retenue (6) respectivement, un évidement (9) aménagé comme trou oblong étant prévu dans la patte (2) dans lequel s'engage avec jeu au moins un épaulement (10) aménagé sur la pièce de retenue (6) ou sur l'élément de serrage (7), et des éléments de fixation (8) étant fixés sur la pièce de retenue (6) ou sur l'épaulement (10) qui coopèrent avec des perçages filetés (12) de l'élément de serrage (7), ou des perçages filetés (12) étant aménagés dans la pièce de retenue (6) ou dans l'épaulement (10) et des trous percés (11) dans l'élément de serrage (7), dans lesquels des éléments de fixation (8) peuvent être introduits de façon à ce que les éléments de fixation (8) sont escamotables dans l'élément de serrage (7) et peuvent être couverts de façon affleurante, **caractérisé en ce que** l'élément de serrage (7) présente des parois latérales (15) qui couronnent au moins la patte (2).

2. Panneau en verre avec ferrure ajustable selon la revendication 1, **caractérisé en ce que** l'épaulement (10) est aménagé séparément.

3. Panneau en verre avec ferrure ajustable selon la revendication 1, **caractérisé en ce que** l'élément de serrage (7) présente des moyens de manipulation (18).

4. Panneau en verre avec ferrure ajustable selon la revendication 1, **caractérisé en ce qu'**une couverture (16) couronne au moins l'élément de serrage (7).

5. Panneau en verre avec ferrure ajustable selon la revendication 1, **caractérisé en ce qu'**une plaque de montage (17) coudée est aménagée sur la patte (2).

6. Panneau en verre avec ferrure ajustable selon la revendication 1, **caractérisé en ce que** la patte est aménagée comme une fiche de charnière (2) qui est connectée de façon articulée avec une autre fiche de charnière (2).
